# EUROPÄISCHE PATENTSCHRIFT

(11) **EP 0 045 348 B1**
(45) Veröffentlichungstag und Bekanntmachung des Hinweises auf die Patenterteilung: **11.04.1984**
(21) Anmeldenummer: 81102263.1
(22) Anmeldetag: 26.03.1981
(51) Int. Cl.: E05B 37/00

(54) **Permutationsschloss mit einer Nockenscheibe und Zuhaltungsscheiben**
Permutation lock with a cam disc and tumbler discs
Serrure à permutation comportant un disque à cames et des disques à gorges

(30) Priorität: 06.08.1980 DE 3029735
(43) Veröffentlichungstag der Anmeldung: 10.02.1982
(73) Patentinhaber: Theodor Kromer GmbH & Co.KG Spezialfabrik für Sicherheitsschlösser, D-79224 Umkirch (DE)
(72) Erfinder: Marold, Ulrich, D-7824 Hinterzarten (DE)
(74) Vertreter: Patent- und Rechtsanwaltssozietät, Schmitt, Maucher & Börjes

## Beschreibung

Die Erfindung betrifft ein Permutationsschloß mit einer durch einen Drehknopf betätigbaren Nockenscheibe zur Einstellung mehrerer auf beliebige Einstellgeheimnisse einstellbar, an ihrem Umfang mit je einer Einfallausnehmung versehener Zuhaltungsscheiben, mit einem an einem Riegel angelenkten Einfallhebel, der eine am Umfang der Nockenscheibe angreifende Nase od. dgl. sowie einen seitlichen Finger aufweist, der quer über den Umfängen der Zuhaltungsscheiben angeordnet ist, wobei für den Eintritt des Fingers in die zugehörigen Einfallausnehmungen jeder Zuhaltungsscheibe, wenn diese miteinander unter dem Finger fluchten, am Umfang der Nockenscheibe eine Einfallöffnung für den Einfallhebel vorgesehen ist und wobei ferner ein Nocken der Nockenscheibe zum Verschieben des Riegels in seine Schließposition vorgesehen ist.

Derartige Permutationsschlösser sind beispielsweise aus der DE-A-23 20 816 und der DE-A 2816 969 bekannt. Bei derartigen Permutationsschlössern besteht die Möglichkeit, den Riegel mit Hilfe der Drehung der Nockenscheibe so auszuschließen, daß heißt in Schließposition zu bewegen, daß die Zuhaltungsscheiben noch nicht wieder verdreht bzw. verworfen sind. Darin kann für den häufigen Benutzer dieses Permutationsschlosses eine Bequemlichkeit liegen, weil er dann für ein erneutes Öffnen des Schlosses nicht zunächst die Ziffernfolge gemäß dem Einstellgeheimnis einstellen muß. Ein derartig aus- bzw. zugeschlossener Riegel erfüllt aber natürlich seine Funktion nicht richtig. Unter « Ausschließen » des Riegels wird dabei die Schließbewegung verstanden, die den Riegel aus dem Schloß heraus in seine Schließstellung in dem Schloßgegenstück bringt.

Es besteht deshalb die Aufgabe, ein Permutationsschloß der eingangs erwähnten Art zu schaffen, bei welchem nach dem Ausschließen des Riegels der Finger nicht mehr in die Ausnehmungen der Zuhaltungsscheiben einfallen kann, bevor nicht das Einstellgeheimnis wieder vollständig eingestellt wurde.

Die Lösung dieser Aufgabe besteht im wesentlichen darin, daß an dem Riegel eine aus dem Bereich des Weges des Nockens der Nockenscheibe für die Riegelbewegung heraus bewegbare Kupplung vorgesehen ist, welche erst nach zumindest teilweisem Verdrehen wenigstens einer Zuhaltungsscheibe in den Bereich des Weges des Nockens bringbar ist, um erst dann die Drehbewegung des Drehknopfes in eine Verschiebung des Riegels in dessen Schließstellung umzusetzen. Das Prinzip der Erfindung besteht also praktisch darin, die Riegelbewegung durch die erwähnte lösbare Zwischenkupplung und zwar durch deren Auskuppeln so lange zu verzögern, bis durch die Drehknopfdrehung in Schließrichtung wenigstens eine Zuhaltungsscheibe ausreichend weit verdreht ist, um zu verhindern, daß der Finger des Einfallhebels in die noch geordneten und fluchtenden Einfallausnehmungen wieder eintreten könnte. Der Benutzer des Schlosses verdreht also bei der Durchführung der Schließbewegung des Riegels zwangsläufig wenigstens eine, bei einer später noch beschriebenen Ausgestaltung der Erfindung mehere oder alle Zuhaltungsscheiben.

Besonders zweckmäßig ist es, wenn die Kupplung an dem Riegel befestigt und als schwenkbarer Kupplungshebel ausgebildet ist, der insbesondere mittels eines an einer Zuhaltungsscheibe befindlichen Vorsprunges über ein Gestänge in seine Kupplungsstellung schwenkbar ist. Auf diese Weise läßt sich konstruktiv sehr einfach realisieren, daß wenigstens eine Zuhaltungsscheibe zunächst verdreht werden muß, bevor die Drehung des Drehknopfes auch zu einer Verschiebung des Riegels in dessen Schließposition führt.

Zur Durchführung der erfindungsgemäßen Lehre ist es vorteilhaft und zweckmäßig, wenn der vor dem zur Durchführung der Schließbewegung erfolgenden Verdrehen der Zuhaltungsscheiben aus diesen hinter einen Sperranschlag aushebbare Einfallhebel in seiner Länge veränderbar ist. Dadurch wird erreicht, daß der Drehknopf verdreht und dabei der Einfallhebel und sein Finger schon aus den Einfallausnehmungen der Zuhaltungsscheiben ausgehoben werden kann, ohne daß der Riegel bereits bewegt wird. In erster Linie kommt dabei zunächst eine Verkürzung des Einfallhebels in Frage, damit der die Nase aufweisende Einfallbereich bereits angehoben und hinter den Sperranschlag gebracht werden kann, ohne daß am anderen Ende die entsprechende Bewegung des Riegels erfolgt. Wenn danach die zunächst verzögerte Riegelbewegung durchgeführt wird, wird der Einfallhebel wieder entsprechend gelängt. Dies läßt sich besonders einfach dadurch erreichen, daß der Einfallhebel als an dem Riegel befestigter Kniehebel ausgebildet ist, dessen einer Kniehebelschenkel unmittelbar an dem Riegel angelenkt ist und beim Ausheben des Einfallhebels unter Verkürzung des gesamten Einfallhebels hochschwenkbar ist.

Im Bereich der Obenstellung des Kniehebelgelenkes kann auf dessen dem Riegel zugewandter Seite ein Anschlag zum Strecken des Einfallhebels beim Ausschließen des Riegels vorgesehen sein. Ist der Drehknopf so weit verdreht worden, daß der Kupplungshebel in Funktionsstellung geschwenkt wurde, führt die weitere Drehbewegung zu der schon erwähnten Ausschließbewegung des Riegels, die zu einer entsprechenden Verschiebung des Anlenkpunktes des Kniehebelschenkels des Einfallhebels führt. Wird nun das Kniehebelgelenk daran gehindert, diese Bewegung mitzumachen, wird der gesamte Kniehebel und damit der Einfallhebel wieder gestreckt. Ab einer gewissen Streckung kann dann sogar das Kniehebelgelenk aufgrund der Schwerkraft in seine endgültige Sperrposition fallen.

Derartige Permutationsschlösser sind an sich nur dann richtig, d. h. so sicher wie möglich, verschlossen, wenn die Antriebsnocken der Zuhaltungsscheiben in einer Drehrichtung hintereinander auf Anschlag stehen. Dies bedeutet, daß beim Verschießen eines Permutationsschlosses der Drehknopf entsprechend oft in Schließstellung, nämlich noch um eine Umdrehung öfter weitergedreht werden muß, als es der Anzahl der Zuhaltungsscheiben entspricht. Selbst wenn also ein solches Permutationsschloß soweit verschlossen ist, daß der Finger des Einfallhebels nicht sogleich wieder in die Einfallausnehmungen der Zuhaltungsscheiben zurückfallen kann, die vorbeschriebene größere Anzahl von Umdrehungen aber noch nicht erfolgt ist, würden bei einem weiteren Verdrehen des Drehknopfes durch einen Unbefugten Rückschlüsse zumindest auf die Differenz zwischen den einzelnen Zahlen des Einstellgeheimnisses zugelassen. Eine Weiterbildung der Erfindung von ganz besonderer Bedeutung meistert dieses zusätzliche Problem unter gleichzeitiger noch verbesserter Lösung der eingangs erwähnten Aufgabe dadurch, daß der Vorsprung zur Betätigung des mit der Nockenscheibe zusammenwirkenden. Kupplungshebels zumindest an der - von der Nockenscheibe aus gesehen - letzten Zuhaltungsscheibe angeordnet ist. Dadurch wird nämlich erreicht, daß der Drehknopf zum Ausschließen des Riegels so oft gedreht werden muß, daß schon mehrere, vorzugsweise alle Zuhaltungsscheiben ihren jeweiligen Anschlag erreichen und danach keinerlei Rückschlüsse auf das Öffnungsgeheimnis mehr möglich sind. Befindet sich der Vorsprung an der letzten Zuhaltungsscheibe, müssen wirklich erst alle Zuhaltungsscheiben aus ihrer Öffnungsstellung verdreht werden, bevor die Kupplung für die Ausschließbewegung des Sperriegels in Tätigkeit tritt. Damit ist aber dann weder die eingangs beschriebene schlampige Verschließung des Schlosses möglich, noch können bei nicht genügend häufigem Durchdrehen des Drehknopfes Rückschlüsse auf das Öffnungsgeheimnis ermöglicht werden.

Hinzu kommt, daß die Verschlußstellung des Riegels häufig mit elektrischen Mitteln überwacht wird. Dies nützt jedoch dann nichts, wenn das Schloß nicht in eine wirklich sichere Position verdreht ist, also die Zuhaltungsscheiben noch nicht alle verworfen sind. Die vorliegende Erfindung hat also den zusätzlichen Vorteil, daß eine solche Riegelüberwachung nun wirklich sinnvoll durchführbar ist.

Weiterbildungen der Erfindung und insbesondere konstruktive Ausgestaltungen der dabei vorgesehenen Hebel, Vorsprünge, Klinken u. dgl. sind Gegenstand weiterer Ansprüche.

Nachstehend ist die Erfindung mit ihren ihr als wesentlich zugehörenden Einzelheiten anhand der Zeichnung noch näher beschrieben. Es zeigt :
Figur 1 einen Teilquerschnitt durch ein erfindungsgemäßes Permutationsschloß, wobei der Riegel ausgeschlossen ist,
Figur 2 eine Ansicht des Schlosses nach Fig. 1, wobei der Einfallhebel am Außenumfang der Zuhaltungsscheiben aufliegt und hinter seinem Sperranschlag gehalten ist,
Figur 3 eine der Fig. 2 entsprechende Ansicht des geöffneten Schlosses, nachdem mittels der Nockenscheibe und der Nase des Einfallhebels der Riegel zurückgezogen wurde,
Figur 4 das Permutationsschloß während der ersten Phase der Schließbewegung, bei der der Einfallhebel verkürzt, der Kupplungshebel aber noch nicht in Kupplungsposition ist, sowie
Figur 5 das Permutationsschloß im Augenblick des Einkuppelns des Kupplungshebels und des Angriffes des entsprechenden Betätigungsnockens der Nockenscheibe an diesem Kupplungshebel kurz vor der Verschiebung des Riegels wieder in die Schließstellung gemäß Fig. 1.

Ein im ganzen mit 1 bezeichnetes Permutationsschloß, im folgenden auch kurz Schloß 1 genannt, hat eine durch einen nicht näher dargestellten Drehknopf über eine Welle 2 betätigbare Nockenscheibe 3 zur Einstellung mehrerer auf beliebige Einstellgeheimnisse einstellbarer, an ihrem Umfang mit je einer Einfallausnehmung 4 versehener Zuhaltungsscheiben 5. Ferner weist das Schloß 1 einen an einem Riegel 6 angelenkten, im ganzen mit 7 bezeichneten Einfallhebel auf, der eine am Umfang der Nockenscheibe 3 angreifende Nase 8 sowie einen seitlichen Finger 9 aufweist, der quer über den Umfängen der Zuhaltungsscheiben 5 angeordnet ist, wobei für den Eintritt des Fingers 9 in die zugehörigen Einfallausnehmungen 4 jeder Zuhaltungsscheibe 5, wenn diese miteinander unter dem Finger 9 fluchten, am Umfang der Nockenscheibe 3 eine Einfallöffnung 10 für den Einfallhebel 7 vorgesehen ist. An der Nockenscheibe 3 ist ferner ein Nocken 11 zum Verschieben des Riegels 6 in seine Schließposition vorgesehen.

In allen Figuren erkennt man deutlich, daß an dem Riegel 6 eine aus dem Bereich des Weges des Nockens 11 der Nockenscheibe 3 herausbewegbare Kupplung - im Ausführungsbeispiel ein im folgenden noch näher zu beschreibender Kupplungshebel 12 - vorgesehen ist, welche erst nach zumindest teilweisem Verdrehen wenigstens einer Zuhaltungsscheibe 5 in Kupplungsstellung (Fig. 5), d. h. in den Bereich des Weges des Nockens 11 brinbar ist. Die Kupplung ist dabei an dem Riegel befestigt und, wie bereits erwähnt, als schwenkbarer Kupplungshebel 12 ausgebildet, der insbesondere mittels eines an einer Zuhaltungsscheibe 5a (vgl. Fig. 1) befindlichen Vorsprunges 13 über ein noch zu beschreibendes Gestänge in seine Kupplungsstellung schwenkbar ist. Beim Ausschließen des Riegels aus seiner in den Figuren 3 bis 5 dargestellten Position in die in den Figuren 1 und 2 dargestellte Schließposition muß also der Drehknopf und die Welle 2 so lange verdreht werden, bis entsprechend viele Zuhaltungsscheiben 5 und 5a ebenfalls verdreht sind, um die Kupplung zwischen der Nockenscheibe 3 und dem Riegel 6 herzustellen. Erst dann wird der Riegel 6 ausgeschlossen, so daß bis dahin für einen sicheren Verschluß des Schlosses 1 ausreichend viele Zuhaltungsscheiben 5 und 5a mit ihren Einfallausnehmungen 4 verworfen sind, um ein sofortiges Einfallen des Fingers 9 ohne nochmalige Einstellung des Öffnungsgeheimnisses zu vermeiden.

Vor allem anhand der Fig. 4 erkennt man, daß der vor dem zur Durchführung der Schließbewegung erfolgenden Verdrehen der Zuhaltungsscheiben 5 und 5a aus diesen hinter einen Sperranschlag 14 ausgebbare Einfallhebel 7 in seiner Länge veränderbar ist. Die erwähnte Verdrehung der Zuhaltungsscheiben bewirkt nämlich, daß von der Nockenscheibe 3 her die Nase 8 des Einfallhebels 7 schon angehoben wird. Weil aber der Riegel 6 zunächst noch nicht in Schließstellung gelangen soll, der Einfallhebel aber bereits in seine Sperrstellung gehoben wird, um mit seinem Finger 9 aus dem Bereich der Einfallöffnungen 10 zu kommen, ist dies eine besonders zweckmäßige und sinnreiche Einrichtung.

Im Ausführungsbeispiel ist dabei vorgesehen, daß der Einfallhebel 7 als an dem Riegel 6 befestigter Kniehebel ausgebildet ist, dessen einer Kniehebelschenkel 15 unmittelbar an dem Riegel 6 angelenkt ist und beim Ausheben des Einfallhebels 7 unter Verkürzung des gesamten Einfallhebels in die in Fig. 4 dargestellte Position hochschwenkbar ist. Im Bereich der Obenstellung des Kniehebelgelenkes 16 ist auf dessen dem Riegel 6 zugewandter Seite ein Anschlag 17 zum Strecken des Einfallhebels 7 beim Ausschließen des Riegels 6 vorgesehen. Wird der Riegel 6 aus der in Fig. 4 und 5 dargestellten Position in Richtung des Pfeiles Pf 1 verschoben, indem die Drehung der Nockenscheibe 3 gemäß dem Pfeil Pf 2 über den Nocken 11 und den Kupplungshebel 12 auf den Riegel 6 übertragen wird, macht das Schwenkgelenk 18, über welches der Kniehebelschenkel 15 an dem Riegel 6 befestigt ist, diese Bewegung mit. Das Kniehebelgelelenk 16 kann jedoch wegen des Anschlages 17 dieser Bewegung nicht folgen, so daß der Einfallhebel zwangsläufig zumindest teilweise gestreckt wird. Nach einer gewissen Streckung, wenn nämlich das Schwenkgelenk 18 unter dem Kniehebelgelenk 16 hinwegbewegt ist, kann der Einfallhebel schon aufgrund der Schwerkraft in die in Fig. 2 dargestellte gestreckte Position fallen, was jedoch noch durch eine Feder 32 unterstützt werden kann.

Der im Ausführungsbeispiel als Stift ausgebildete Vorsprung 13, der selbstverständlich auch eine Ausnehmung sein könnte, in die von der anderen Seite her ein Stift od. dgl. Element einfallen kann, und zur Betätigung des mit der Nockenscheibe 3 zusammenwirkenden Kupplungshebels 12 dient, ist im Ausführungsbeispiel an der von der Nockenscheibe 3 aus gesehen letzten Zuhaltungsscheibe 5a angeordnet, so daß erst alle Zuhaltungsscheiben verdreht werden müssen, bevor der Kupplungshebel 12 in die eingekuppelte Position gemäß Fig. 5 gelangt und der Riegel 6 durch weiteres Verdrehen der Welle 2 ausgeschlossen werden kann. Dieses Ausführungsbeispiel ermöglicht also unter keinen Umständen ein derart knappes Auschließen des Riegels 6, daß ohne erneute Einstellung des Öffnungsgeheimnisses das Schloß 1 sofort wieder geöffnet werden könnte. Gleichzeitig werden Rückschlüsse auf die Differenz der einzelnen Öffnungszahlen durch diese Maßnahme von vornherein unmöglich gemacht.

Der an dem Riegel 6 angelenkte Kupplungshebei 12 weist zwei jeweils lösbar fixierbare Endstellungen auf. Dies kann in nicht näher dargestellter Weise mit Hilfe von Rastkugeln und dgl. erfolgen. Außerdem ist für die Obenstellung des Kupplungshebels 12, also seinen ausgekuppelten Zustand, ein an dem Kupplungshebel 12 selbst oder seinem Betätigungsgestänge angreifender Magnet 19 vorgesehen. Dieser kann den Kupplungshebel 12 sicher in Obenstellung halten, übt aber nach dem Verstellen des Kupplungshebels in Kupplungsposition im Gegensatz zu einer Rückstellfeder praktisch keine Kraft mehr auf diesen Hebel aus.

Der Nocken 11 der Nockenscheibe 3 ist so geformt und insbesondere in seinem oberen Bereich am Übergang 20 in die mit dem Außenumfang der Nockenscheibe 3 übereinstimmende Kontur so geformt und abgerundet, daß er beim Zurückschließen des Riegels 6 zum Öffnen des Schlosses 1 an dem entsprechend abgeschrägten und ebenfalls gerundeten Ende 21 des Kupplungshebels 12 angreift und diesen nach oben schwenkt. Es ist ohne weiteres verständlich und in den Figuren erkennbar, daß bei einer Bewegung der Nockenscheibe entgegen dem Pfeil Pf 2 der Bereich 20 das nockenförmige Ende 21 dieses Kupplungshebels erfaßt, wenn dieses gemäß Fig. 5 in die Umrißkontur der Nockenscheibe 3 ragt, und es bei einer weiteren Drehung in die in Fig. 3 dargestellte Position hebt, wo der Kupplungshebel 12 dann von dem Magneten 19 festgehalten werden kann.

Das schon mehrfach erwähnte Betätigungsgestänge, über welches der Kupplungshebel 12 wieder in Kupplungsposition gelangt, ist im Ausführungsbeispiel dadurch gebildet, daß an der der Nockenscheibe 3 abgewandten Innenseite 22 des Schloßgehäuses oder Schloßkastens 23 ein durch den stiftartigen Vorsprung 13 der Zuhaltungsscheibe 5a beaufschlagbarer Steuerhebel 24 zur Steuerung des Kupplungshebels 12 - im Ausführungsbeispiel an einem Stehbolzen 25 - gelagert ist, welcher Steuerhebel 24 vorzugsweise eine Schlitzführung 26 aufweist, in die ein mit dem Kupplungshebel 12 verbundener Stift 27 (vgl. vor allem Fig. 1) eingreift. Es wäre allerdings auch möglich, den Lagerstift 28 des Kupplungshebels 12 starr mit diesem sowie dem Bolzen 25 zu verbinden, so daß die Schwenkbewegung des Steuerhebels 24 unmittelbar über einen solchen Bolzen auf den Kupplungshebel 12 übertragen würde.

Im Ausführungsbeispiel besteht der steuerhebel 24 aus einem teils gestanzten, teils abgekanteten Blechteil, wobei der Führungsschlitz 26 durch abgewinkelte Schenkel 29 gebildet ist. Diese Schenkel 29 zur Bildung des Führungsschlitzes 26 könnten aber auch nachträglich an einem entsprechenden Steuerhebel 24 angebracht sein.

Es sei noch erwähnt, daß an dem Riegel 6 eine entgegen seiner Ausschließbewegung, also entgegen dem Pfeil Pf 1 gerichtete Gegenkraft, vorzugsweise eine Feder angreift, die größer als die Kraft zum Verkürzen des Einfallhebels 7 ist, damit nicht bei leicht gängigem Riegel 6 durch dieses Verkürzen des Einfallhebels 7 schon ein vorzeitiges, zumindest teilweises Ausschließen des Riegels 6 in Richtung des Pfeiles Pf 1 erfolgen kann.

Die Kniehebelgeometrie des Einfallhebels 7 ist so gewählt, daß bei gestrecktem Einfallhebel 7 in der Sperrstellung gemäß Fig. 2 die gedachte Verbindungslinie von der Sperrkante 30 des Einfallhebels 7 zu dem Schwenkgelenk 18 an dem Riegel 6 oberhalb des Kniehebelgelenkes 16 verläuft und daß die Verbindungslinie von dem Angriffspunkt 31 der Nockenscheibe 3 an der Nase 8 des Einfallhebels 7 zu dem Schwenkgelenk 18 an dem Riegel 6 unterhalb des mittleren Kniehebelgelenkes 16 verläuft, wobei für das Kniehebelgelenk 16 eine Abstützung 32 nach unten zur Fixierung dieser Lage vorgesehen ist. Wird nun versucht, den Riegel 6 aus seiner Sperrstellung in das Schloß zurückzuschieben, entsteht in dem als Kniehebel ausgebildeten Einfallhebel 7 eine Selbsthemmung, bei der das Kniehebelgelenk 16 nur fester auf seine Abstützung 32 gedrückt wird, während die Sperrkante 30 des Kniehebels gleichzeitig entsprechend fest an dem Sperranschlag anliegt. Der Riegel 6 ist also in erwünschter Weise gesperrt, bis der Einfallhebel 7 in üblicher Weise in die entsprechenden Einfallausnehmungen 4 eintreten kann. Diese Lage des Sperrhebels in selbsthemmender Stellung kann durch eine Feder 33 zusätzlich gesichert sein, welche Feder in der bereits erwähnten Weise auch für die Unterstützung der Streckbewegung des Einfallhebels 7 vorgesehen ist.

Um im Falle von Fehlbedienungen unerwünschte Kollisionen zwischen dem stiftartigen Vorsprung 13 und dem Steuerhebel 24 zu vermeiden, ist an dem freien Ende des Steuerhebels 24 eine Betätigungsklinke 34 vorgesehen, deren Vorderseite 35 konkav ausgebildet ist, wobei dieser konkave Kurvenbereich der Vorderseite 35 so angeordnet ist, daß er in ausgekuppeltem Zustand (vgl. vor allem Fig. 4) den Schwenkkreis des an der Zuhaltungsscheibe 5a befindlichen Vorsprunges 13 schneidet, während in gekuppeltem Zustand (vgl. Fig. 5) diese Kontur der Klinde 34 mit dem Schwenkweg des äußersten Punktes oder der äußersten Mantellinie 36 des Vorsprunges 13 der Zuhaltungsscheibe 5a etwa übereinstimmt. Der Vorsprung 13 kann also gemäß Fig. 5 oder 2 in der Kupplungslage des Kupplungshebels 12 an dieser Klinke 34 beliebig oft hin und her vorbeigeführt werden, während in der Position gemäß Fig. 4 bei einer Bewegung dieses Vorsprunges in Richtung des Pfeiles Pf 2 Formschluß zwischen dem Vorsprung 13 und der Vorderseite 35 der Klinke 34 entsteht, so daß dann der Steuerhebel aus der in Fig. 4 dargestellten Position nach unten geschwenkt wird, wodurch in erwünschter Weise der Kupplungshebel 12 in derselben Richtung in seine Kupplungsposition bewegt wird. Der Mittelpunkt des die konkave Kontur der Stirnseite 35 der Klinke 34 des Steuerhebels 24 bildenden Kreisbogens liegt im Ausführungsbeispiel seitlich der gedachten Mittellinie durch die Klinke 34 und deren Schwenklagerung 37, so daß erst durch die Verschwenkung des Steuerhebels in Kupplungsposition die Kontur in die koaxiale Lage zu dem Mittelpunkt der Nockenscheibe 3 gelangt.

Die Klinke 34 ist nämlich relativ zu dem Steuerhebel 24 schwenkbar gelagert, wobei der Schwenkweg der Klinke 34 an diesem Steuerhebel 24 in Richtung der Kupplungsbewegung durch einen Anschlag 38 begrenzt bzw. unterbunden ist und bei der entgegengesetzten Schwenkung eine Gegenkraft, im Ausführungsbeispiel die Kraft einer Feder 39 zu überwinden ist. Dadurch ist es möglich, die Zuhaltungsscheibe 5a mit dem Vorsprung 13 auch in der in Fig. 4 dargestellten Lage entgegen der Richtung des Pfeiles Pf 2 zu drehen, ohne daß Beschädigungen an diesem Vorsprung oder der Klinke auftreten können, weil dann die Klinke 34 dem Vorsprung 13 unter Spannung der Feder 39 ausweichen kann.

Die Riegelbewegung selbst ist in bekannter Weise durch einen in einen Langschlitz 40 eingreifenden Führungsbolzen 41 und einen mit dem Riegel verbundenen, an der Schloßkasteninnenseite 42 gleitenden Vorsprung 43 gebildet.

## Patentansprüche

1. Permutationsschloß mit einer durch einen Drehknopf betätigbaren Nockenscheibe (3) zur Einstellung mehrerer auf beliebige Einstellgeheimnisse einstellbarer, an ihrem Umfang mit je einer Einfallausnehmung (4) versehener Zuhaltungsscheiben, mit einem an einem Riegel (6) angelenkten Einfallhebel (7), der eine am Umfang der Nockenscheibe (3) angreifende Nase (8) sowie einen seitlichen Finger (9) aufweist, der quer über den Umfängen der Zuhaltungsscheiben (5, 5a) angeordnet ist, wobei für den Eintritt des Fingers in die zugehörigen Einfallausnehmungen (4) jeder Zuhaltungsscheibe (5, 5a) wenn diese miteinander unter dem Finger fluchten, am Umfang der Nockenscheibe eine Einfallöffnung (10) für den Einfallhebel (7) vorgesehen ist und wobei ferner ein Nocken (11) der Nockenscheibe (3) zum Verschieben des Riegels (6) in seine Schließposition vorgesehen ist, dadurch gekennzeichnet, daß an dem Riegel (6) eine aus dem Bereich des Weges des Nockens (11) der Nockenscheibe (3) für die Riegelbewegung heraus bewegbare Kupplung vorgesehen ist, welche erst nach zumindest teilweisem Verdrehen wenigstens einer Zuhaltungsscheibe (5 ; 5a) in den Bereich des Weges des Nockens (11) bringbar ist.

2. Permutationsschloß nach Anspruch 1, dadurch gekennzeichnet, daß die Kupplung an dem Riegel (6) befestigt und als schwenkbarer Kupplungshebel (12) ausgebildet ist, der insbesondere mittels eines an einer Zuhaltungsscheibe (5a) befindlichen Vorsprunges (13) über ein Gestänge in seine Kupplungsstellung schwenkbar ist.

3. Permutationsschloß nach Anspruch 1 oder 2, dadurch gekennzeichnet, daß der vor dem zur Durchführung der Schließbewegung erfolgenden Verdrehen der Zuhaltungsscheiben (5 ; 5a) aus diesen hinter einen Sperranschlag (14) aushebbare Einfallhebel (7) in seiner Länge veränderbar ist.

4. Permutationsschloß nach Anspruch 3, dadurch gekennzeichnet, daß der Einfallhebel (7) als an dem Riegel (6) befestigter Kniehebel ausgebildet ist, dessen einer Kniehebelschenkel (15) unmittelbar an dem Riegel (6) angelenkt ist und beim Ausheben des Einfallhebels (7) unter Verkürzung des gesamten Einfallhebels hochschwenkbar ist.

5. Permutationsschloß nach einem der Ansprüche 1 bis 4, dadurch gekennzeichnet, daß im Bereich der Obenstellung des Kniehebelgelenkes (16) auf dessen dem Riegel (6) zugewandter Seite ein Anschlag (17) zum Strecken des Einfallhebels (7) beim Ausschließen des Riegels (6) vorgesehen ist.

6. Permutationsschloß insbesondere nach Anspruch 2, dadurch gekennzeichnet, daß der Vorsprung (13) zur Betätigung des mit der Nockenscheibe (3) zusammenwirkenden Kupplungshebels (12) zumindest an der - von der Nockenscheibe aus gesehen letzten Zuhaltungsscheibe (5a) angeordnet ist.

7. Permutationsschloß nach einem der Ansprüche 1 bis 6, dadurch gekennzeichnet, daß der an dem Riegel (6) angelenkte Kupplungshebel (12) zwei jeweils lösbar fixierbare Endstellungen aufweist.

8. Permutationsschloß nach Anspruch 7, dadurch gekennzeichnet, daß für die lösbare Fixierung des Kupplungshebels (12) Rasten und/oder zumindest für seine Obenstellung in ausgekuppeltem Zustand ein an dem Kupplungshebel (12) selbst und/oder seinem Betätigungsgestänge angreifender Magnet (19) vorgesehen ist.

9. Permutationsschloß nach einem der Ansprüche 1 bis 8, dadurch gekennzeichnet, daß der Nocken (11) der Nockenscheibe (3) so geformt ist, daß er beim Schließen des Riegels (6) zum Öffnen des Schlosses (1) am Ende (21) des Kupplungshebels (12) angreift und diesen nach oben schwenkt.

10. Permutationsschloß nach einem der Ansprüche 1 bis 9, dadurch gekennzeichnet, daß an der der Nockenscheibe (3) abgewandten Innenseite (22) des Schloßkastens (23) ein durch den insbesondere stiftartigen Vorsprung der Zuhaltungsscheibe (5a) aufschlagbare Steuerhebel (24) zur Steuerung des Kupplungshebels (12) gelagert ist, welcher Steuerhebel (24) vorzugsweise eine Schlitzführung od. dgl. aufweist, in die ein mit dem Kupplungshebel (12) verbundener Stift (27) Finger eingreift.

11. Permutationsschloß nach Anspruch 10, dadurch gekennzeichnet, daß der Steuerhebel (24) aus einem teils gestanzten, teils abgekanteten Blechteil besteht, wobei der Führungsschlitz (26) durch abgewinkelte Schenkel (29) gebildet ist.

12. Permutationsschloß nach einem der Ansprüche 1 bis 11, dadurch gekennzeichnet, daß an dem Riegel (6) eine entgegen seiner Ausschließbewegung gerichtete Gegenkraft, vorzugsweise eine Feder od. dgl. angreift, die größer als die Kraft zum Verkürzen des Einfallhebels (7) ist.

13. Permutationsschloß nach einem der Ansprüche 1 bis 12, dadurch gekennzeichnet, daß die Kniehebelgeometrie des Einfallhebels (7) so gewählt ist, daß bei gestrecktem Einfallhebel die Verbindungslinie von der Sperrkante (30) des Einfallhebels (7) zu dem Schwenkgelenk (18) an dem Riegel (6) oberhalb des Kniehebelgelenkes (16) verläuft und daß die Verbindungslinie von dem Angriffspunkt (31) der Nockenscheibe (3) an der Nase (8) des dem Einfallhebels (7) zu dem Schwenkgelenk (18) an dem Riegel (6) unterhalb des mittleren Kniehebelgelenkes (16) verläuft, wobei für das Kniehebelgelenk (16) eine Abstützung (32) nach unten zur Fixierung dieser Lage vorgesehen ist.

14. Permutationsschloß nach einem der Ansprüche 1 bis 13, dadurch gekennzeichnet, daß an dem freien Ende des Steuerhebels (24) eine Betätigungsklinke (34) vorgesehen ist, deren Vorderseite (35) konkav ausgebildet ist, wobei dieser konkave Kurvenbereich so angeordnet ist, daß er in ausgekuppeltem Zustand den Schwenkkreis des an der Zuhaltungsscheibe (5a) befindlichen Vorsprunges (13) schneidet, während in gekuppeltem Zustand diese Kontur der Klinke (34) mit dem Schwenkweg des äußersten Punktes (36) des Vorsprunges (13) der Zuhaltungsscheibe (5a) etwa übereinstimmt.

15. Permutationsschloß nach Anspruch 14, dadurch gekennzeichnet, daß der Mittelpunkt des die konkave Kontur der Stirnseite (35) der Klinke (34) des Steuerhebels (24) bildenden Kreisbogens seitlich der Mittellinie durch die Klinke (34) und deren Schwenklagerung (37) liegt.

16. Permutationsschloß nach Anspruch 14 oder 15, dadurch gekennzeichnet, daß die Klinke (34) relativ zu dem Steuerhebel (24) schwenkbar gelagert ist, wobei der Schwenkweg der Klinke (34) an diesem Steuerhebel (24) in Richtung der Kupplungsbewegung durch einen Anschlag (38) begrenzt ist und bei der entsprechenden Schwenkung die Kraft einer Feder (39) zu überwinden ist.

## Claims

1. Permutation lock having a cam disc (3), which is actuatable by a rotary knob, for setting a plurality of tumbler discs which can be set to any desired secret setting and which each comprise an engagement recess (4) on their periphery, having an engagement lever (7) hinged to a key-bolt and having a lug (8) acting on the periphery of the cam disc (3) and a lateral finger (9) which is arranged transversely over the peripheries of the tumbler discs (5, 5a), whilst, to enable the finger to engage in the associated engagement recesses (4) of each tumbler disc (5, 5a) when the latter are aligned with one another beneath the finger, an engagement opening (1 b) for the engagement lever (7) is provided on the periphery of the cam disc and furthermore a cam (11) of the cam disc (3) is provided for moving the key-bolt (6) into its locking position, characterised in that, on the key-bolt (6), there is provided a coupling which is movable out of the range of travel of the cam (11) of the cam disc (3) for the key-bolt movement, and this coupling cannot be brought into the range of travel of the cam (11) until at least one tumbler disc (5, 5a) has been at least partially rotated.

2. Permutation lock as claimed in claim 1, characterised in that the coupling is attached to the key-bolt (6) and is constructed as a pivotable coupling lever (12) which can in particular be pivoted into its coupling position by means of a projection (13) provided on a tumbler disc (5a), via a linkage.

3. Permutation lock as claimed in claim 1 or 2, characterised in that the engagement lever (7), which can be lifted out of the tumbler discs (5 ; 5a) behind a locking abutment (14) before these tumbler discs have been rotated to effect the locking movement, is variable in length.

4. Permutation lock as claimed in claim 3, characterised in that the engagement lever (7) is constructed as a bell crank lever attached to the key-bolt (6), one leg (15) of said lever being hinged directly to the key-bolt (6) and being capable of pivoting upwards when the engagement lever (7) is lifted, to shorten the engagement lever as a whole.

5. Permutation lock as claimed in one of claims 1 to 4, characterised in that an abutment (17) for extending the engagement lever (7) when the key-bolt (6) is moved out into the locked position is provided in the region of the upper position of the bell crank lever joint (16) on its side nearest the key-bolt (6).

6. Permutation lock particularly as claimed in claim 2, characterised in that the projection (13) for actuating the coupling lever (12) which cooperates with the cam disc (3) is mounted at least on the last tumbler disc (5a), viewed from the cam disc.

7. Permutation lock as claimed in one of claims 1 to 6, characterised in that the coupling lever (12) hinged to the key-bolt (6) has two releasably fixable end positions.

8. Permutation lock as claimed in claim 7, characterised in that notches and/or a magnet (19) acting on the coupling lever (12))itseif and/or on the actuating linkage thereof, at least for the upper position of the coupling lever (12) in the uncoupled state, is or are provided for the releasable fixing of the coupling lever (12).

9. Permutation lock as claimed in one of claims 1 to 8, characterised in that the cam (11) of the cam disc (3) is shaped so that, when the key-bolt (6) is locked, for opening the lock (1), it acts on the end (21) of the coupling lever (12) and tilts this lever upwards.

10. Permutation lock as claimed in one of the claims 1 to 9, characterised in that, mounted on the inside (22) of the lock casing (23) remote from the cam disc (3), there is a control lever (24), actuatable by the in particular pin-like projection of the tumbler disc (5a), for controlling the coupling lever (12), this control lever (24) preferably having a slot guide or the like in which there engages a pin (27) or finger connected to the coupling lever (12).

11. Permutation lock as claimed in claim 10, characterised in that the control lever (24) consists of a partially stamped, partially chamfered sheet metal component, whilst the guide slot (26) is formed by bent-round flaps (29).

12. Permutation lock as claimed in one of claims 1 to 11, characterised in that the key-bolt (6) is acted upon by a counter-force directed against its outward locking movement, preferably exerted by a spring or the like, which is greater than the force tending to shorten the engagement lever (7).

13. Permutation lock as claimed in one of claims 1 to 12, characterised in that the bell crank configuration of the engagement lever (7) is selected so that, when the engagement lever is extended, the connecting line from the locking edge (30) of the engagement lever (7) to the pivotal joint (18) on the key-bolt (6) extends above the bell crank joint (16) and the connecting line from the point of attack (31) of the cam disc (3) on the lug (8) of the engagement lever (7) to the pivotal joint (18) on the key-bolt (6) extends below the central bell crank joint (16), whilst a support (32) is provided below the bell crank joint (16) in order to fix this position.

14. Permutation lock as claimed in one of claims 1 to 13, characterised in that, at the free end of the control lever (24), there is an actuating pawl (34) the front end (35) of which is concave in construction, this concave curved area being arranged so that, in the uncoupled state, it intersects the pivot circle of the projection (13) located on the tumbler disc (5a), whilst in the coupled state this contour of the pawl (34) coincides substantially with the pivotal path of the outermost point (36) of the projection (13) of the , tumbler disc (5a).

15. Permutation lock as claimed in claim 14, characterised in that the centre point of the arc which forms the concave contour of the end (35) of the pawl (34) of the control lever (24) is located to the side of the central line through the pawl (34) and the pivotal mounting (37) thereof.

16. Permutation lock as claimed in claim 14 or 15, characterised in that the pawl (34) is pivotally mounted relative to the control lever (24), the pivotal path of the pawl (34) on this control lever (24) being limited by a stop (38) in the direction of the coupling movement, whilst the force of a spring (39) has to be overcome in the corresponding pivoting movement.

## Revendications

1. Serrure à permutation comportant un disque à cames (3) pouvant être actionné par un bouton tournant pour le réglage de plusieurs disques d'arrêt pouvant être réglés à des secrets de réglage quelconques et munis chacun à leur circonférence d'un évidement d'engagement (4), un levier d'engagement (7) articulé à un pêne (6) et qui présente un bec (8) s'appliquant à la circonférence du disque à cames (3) ainsi qu'un doigt latéral (9), qui est disposé transversalement au-dessus des circonférences des disques d'arrêt (5, 5a), une ouverture d'engagement (10) étant prévue à la circonférence du disque à cames pour le levier d'engagement (7), pour l'entrée du doigt dans les évidements d'engagement correspondants (4) de chaque disque d'arrêt (5, 5a) lorsque ceux-ci sont alignés entre eux sous le doigt, une came (11) du disque à cames (3) étant, en outre, prévue pour faire coulisser le pêne (6) à sa position de fermeture, caractérisée en ce que sur le pêne (6) est prévu, pour le mouvement du pêne, un accouplement pouvant être amené hors de la région de la course de la came (11) du disque à cames (3) et qui, seulement après une déviation au moins partielle d'un disque d'arrêt (5, 5a), peut être amené dans la région de la course de la came (11).

2. Serrure à permutation selon la revendication 1, caractérisée en ce que l'accouplement est fixé au pêne (6) et est conçu sous forme de levier d'accouplement pouvant pivoter (12), qui peut en particulier pivoter à sa position d'accouplement au moyen d'une saillie (13) située sur un disque d'arrêt (5a), par l'intermédiaire d'une tringlerie.

3. Serrure à permutation selon l'une des revendications 1 ou 2, caractérisée en ce que le levier d'engagement (7), qui peut se retirer des disques d'arrêt (5, 5a) derrière une butée de blocage (14), avant la déviation de ces disques pour l'exécution du mouvement de fermeture, est de longueur réglable.

4. Serrure à permutation selon la revendication 3, caractérisée en ce que le levier d'engagement (7) est conçu sous la forme d'un levier à genouillère fixé au pêne (6) et dont l'une des branches de genouillère (15) est directement articulée au pêne (6) et peut pivoter vers le haut lorsque le levier d'engagement (7) se retire, avec raccourcissement de l'ensemble du levier d'engagement.

5. Serrure à permutation selon l'une des revendications 1 à 4, caractérisée en ce que dans la région de la position supérieure de l'articulation (16) du levier à genouillère est prévue, sur le côté de cette articulation qui est tourné vers le pêne (6), une butée (17) pour l'extension du levier d'engagement (7) lors du verrouillage du pêne (6).

6. Serrure à permutation, en particulier selon la revendication 2, caractérisée en ce que la saillie (13) destinée à l'actionnement du levier d'accouplement (12) coopérant avec le disque à cames (3) est disposée au moins sur le dernier disque d'arrêt (5a), vu depuis le disque à cames.

7. Serrure à permutation selon l'une des revendications 1 à 6, caractérisée en ce que le levier d'accouplement (12) articulé au pêne (6) présente deux positions extrêmes pouvant chacune être fixées de façon libérable.

8. Serrure à permutation selon la revendication 7, caractérisée en ce que pour la fixation libérable du levier d'accouplement (12) sont prévus des crans d'arrêt et/ou au moins pour sa position supérieure dans l'état désaccouplé, un aimant (19) agissant sur le levier d'accouplement (12) lui- même et/ou sur sa tige d'actionnement.

9. Serrure à permutation selon l'une des revendications 1 à 8, caractérisée en ce que la came (11) du disque à cames (3) est de forme telle que lors de la fermeture du pêne (6) pour l'ouverture de la serrure (1), elle agit sur l'extrémité (21) du levier d'accouplement (12) et fait pivoter celui-ci vers le haut.

10. Serrure à permutation selon l'une des revendications 1 à 9, caractérisée en ce que sur le côté intérieur (22) du coffre de serrure (23), opposé au disque à cames (3) est monté un levier de commande (24) pouvant être frappé par la saillie, en particulier en forme de broche, du disque d'arrêt (5a), pour la commande du levier d'accouplement (12), ce levier de commande (24) présentant, de préférence, un guide en fente ou similaire dans lequel s'engage un doigt (27) relié au levier d'accouplement (12).

11. Serrure à permutation selon la revendication 10, caractérisée en ce que le levier de commande (24) est formé d'une pièce de tôle en partie découpée, en partie pliée, la fente de guidage (26) étant formée par des ailes coudées (29).

12. Serrure à permutation selon l'une des revendications 1 à 11, caractérisée en ce qu'au pêne (6) s'applique une force antagoniste dirigée à l'envers de son mouvement de déploiement pour le verrouillage, de préférence un ressort ou moyen similaire, force qui est plus grande que la force de raccourcissement du levier d'engagement (7).

13. Serrure à permutation selon l'une des revendications 1 à 12, caractérisée en ce que la géométrie de genouillère du levier d'engagement (7) est choisie de telle sorte que lorsque le levier d'engagement est en extension, la ligne de jonction du bord de blocage (30) du levier d'engagement (7) à l'articulation de pivotement (18) sur le pêne (6) passe au-dessus de l'articulation (16) du levier à genouillère et que la ligne de jonction du point d'application (31) du disque à cames (3) sur le bec (8) du levier d'engagement (8) à l'articulation de pivotement (18) sur le pêne (6) passe en dessous de l'articulation centrale (16) du levier à genouillère, un soutien vers le bas (32) étant prévu pour l'articulation (16) du levier à genouillère afin de fixer cette position.

14. Serrure à permutation selon l'une des revendications 1 à 13, caractérisée en ce qu'à l'extrémité libre du levier de commande (24) est prévu un cliquet d'actionnement (34) dont le côté antérieur (35) est de forme concave, cette région concave de courbe étant disposée de telle sorte que dans l'état désaccouplé, elle coupe le cercle de pivotement de la saillie (13) située sur le disque d'arrêt (5a), tandis que dans l'état accouplé, ce contour du cliquet (34) coïncide à peu près avec la course de pivotement du point extrême (36) de la saillie (13) du disque d'arrêt (5a).

15. Serrure à permutation selon la revendication 14, caractérisée en ce que le point central de l'arc de cercle formant le contour concave (35) du cliquet (34) du levier de commande est situé sur le côté de la ligne médiane passant par le cliquet (34) et son montage de pivotement (37).

16. Serrure à permutation selon l'une des revendications 14 et 15, caractérisée en ce que le cliquet (34) est monté de manière à pouvoir pivoter relativement au levier de commande (24), la course de pivotement du cliquet (34) sur ce levier de commande (24) étant limitée dans le sens du mouvement d'accouplement par une butée (38), et la force d'un ressort (39) devant être surmontée lors du mouvement de pivotement correspondant.
